# FASCICULE DE BREVET EUROPEEN

(11) **EP 0 429 330 B1**
(45) Date de publication et mention de la délivrance du brevet: **11.01.1995**
(21) Numéro de dépôt: 90403107.7
(22) Date de dépôt: 02.11.1990
(51) Int. Cl.: B28B 5/02, B28B 13/02, B28B 17/02

(54) **Procédé et installation pour la fabrication de panneaux décoratifs colorés à base de particules de roches exfoliées**
Verfahren und Vorrichtung zum Herstellen von farblichen Dekorationsplatten auf der Basis von abgeblätterten Gesteinsteilchen
Process and apparatus for making coloured decorative panels from exfoliated rocks particles

(30) Priorité: 20.11.1989 FR 8915171
(43) Date de publication de la demande: 29.05.1991
(73) Titulaire: EFISOL, 75116 Paris (FR)
(72) Inventeur: Berion, Roland, F-25580 Nods (FR); Garnier, Dominique, Résidence les Clés de la Forêt, F-78300 Poissy (FR); Menard, Claude, F-10150 Pont Sainte Marie (FR)
(74) Mandataire: Hirsch, Marc-Roger

(56) Documents cités:
- WO-A-85/00135
- CH-A- 582 563
- DE-A- 1 815 973
- DE-C- 844 810
- DE-C- 934 818
- FR-A- 670 066
- FR-A- 2 212 826
- FR-A- 2 286 085
- GB-A- 1 050 542
- US-A- 3 002 249
- US-A- 3 424 349
- US-A- 4 068 990

## Description

La présente invention se rapporte à un procédé et à une installation pour la fabrication en continu de panneaux colorés de particules ou granulés agglomérés par un liant et en particulier de panneaux constitués de particules de roches exfoliées telles que vermiculites.

En variant les granulométries des matières employées et selon le choix du liant, naturel ou coloré, on obtient une vaste gamme de décors et de couleurs pour des panneaux dont les principales caractéristiques résident dans leur pouvoir d'isolation, leur légèreté, leur rigidité et leurs résistance au feu.

Une installation et un dispositif de production en continu de panneaux de béton à plusieurs couches est décrite dans le document DE-A-1 815 973. Le procédé décrit dans ce document est caractérisé en ce qu'en même temps que l'on forme la couche support de béton, on dépose sur cette couche une ou plusieurs couches de béton constituant une surface visible; ces couches sont tassées ensemble. Le dispositif proposé comprend un répartiteur étaleur multicouche, constitué par une bande de transport associée à au moins deux distributeurs de béton; chacun de ces distributeurs est suivi d'un rouleau de compression.

Dans le document FR-A-2 286 085 est décrite une machine distributrice automatique de matériaux en vrac, sur une route ou un support analogue fixe. Cette machine comprend un châssis supportant une trémie de stockage et un organe de distribution pour le matériau à distribuer; le châssis et animé d'un mouvement de translation relatif par rapport aux organes récepteurs. L'organe de distribution est constitué d'une colonne sensiblement verticale reliée à la sortie de la trémie par un plan incliné. Il est proposé d'associer la trémie à deux colonnes de distribution, chacune coopérant avec un plan incliné différent, ou encore d'utiliser plusieurs trémies pour distribuer en couche des matériaux différents.

Dans le document DE-A-934 818, est proposé un dispositif de production en continu de plaques de toit en ciment, dans lequel sont disposés en série sur une bande de transport une trémie avec une racle réglable en hauteur, un dispositif d'arasement, un rouleau de précompression profilé, une presse constituée d'un marteau, assurant un effet de pressage et de frappe, perpendiculairement à la masse et dans le sens de son déplacement, un diffuseur de couleur et enfin un dispositif de lissage.

Les deux premiers documents n'assurent pas une compression suffisante des couches obtenues; ces machines conviennent très bien pour le béton, mais ne permettent pas d'obtenir des panneaux de particules légères, qui doivent être denses et compressées pour présenter une rigidité et une solidité suffisante.

Le dernier document assure une compression des plaques à l'aide d'une presse située au-dessus de la bande de transport, ce qui conduit à une machine de structure assez haute.

Le problème que l'invention propose de résoudre est d'obtenir une machine du type de celle décrite dans le document DE-A-1 815 973, qui permette d'obtenir des panneaux denses, solides et rigides, avec une bonne compression des panneaux, tout en gardant à la machine de compression une structure assez basse.

Le procédé selon l'invention présente de nombreux avantages par rapport aux procédés connus.

En effet, la conduite du procédé en continu permet une parfaite préparation des matériaux en assurant une reproductibilité des caractéristiques de formation, de composition et de qualités identiques de chaque panneau produit. Les moyens de contrôle et de pilotage de l'installation offrant toutes les garanties de dosage de particules et de liants, le fonctionnement en continu permet de minimiser le nombre de préparations à stocker par la mise en oeuvre de petites quantités adaptées à la demande, évitant de ce fait des stockages importants.

L'obtention de la coloration du panneau s'obtient, par l'adjonction à la couche de base imprégnée de liant naturel d'une couche colorée dans la masse grâce à l'emploi du liant coloré lui-même, qui pénètre au cours de l'imprégnation dans la masse de particules traitées et confère au panneau ainsi obtenu une coloration constante et durable.

Par ailleurs, le procédé selon l'invention permet la constitution de panneaux en plusieurs couches, d'où la possibilité d'appliquer des granulométries et matériaux différents pour chaque couche, ainsi que de varier les épaisseurs et le nombre de couches.

Grâce à la machine de conformation de l'invention, la structure de la machine est plus basse que celle des machines connues.

La présente invention fournit donc un procédé de fabrication de panneaux colorés de particules ou granulés minéraux agglomérés par un liant, dans lequel on dépose en continu sur une surface de formation mobile une matière résultant du malaxage de quantités dosées desdites particules et d'un liant inorganique à l'état liquide ou visqueux, on l'égalise et la tasse légèrement pour former au moins une couche de base, on dépose en continu sur ladite couche de base au moins une autre couche supérieure, formée par une masse des particules de la même nature, au préalable émiettée, et imprégnée d'un liant coloré, l'ensemble de couches en mouvement de translation sur la surface de formation, après arasement au moins de la couche supérieure, étant soumis à une précompression, puis découpé en panneaux, caractérisé en ce que ladite précompression est réalisée par pressage en continu à l'aide d'un plateau supérieur de préformage animé d'un mouvement vertical alternatif et d'un mouvement horizontal oscillant synchrone, et en ce que lesdits panneaux sont soumis à un moulage dans une presse, puis à un traitement thermique au four.

Selon un mode de réalisation du procédé de l'invention, les particules utilisées sont des particules de roches exfoliées, telles que vermiculite, de granulométrie comprise entre 0,3 et 4 mm et que le liant est un silicate alcalin présentant une viscosité de l'ordre de 350 mPa.

Selon un autre mode de réalisation du procédé de l'invention, la coloration de la masse des particules est effectuée en imprimant aux particules un mouvement tourbillonnaire pour les disperser au sein du liant coloré pulvérisé.

De préférence, la granulométrie des particules servant à la préparation de la couche colorée est différente de celle des particules des autres couches.

Selon une forme d'exécution du procédé de l'invention, la surface de formation mobile est constituée par une bande de transport associée à au moins deux distributeurs de particules imprégnées, dont le premier distributeur de particules non colorées est composé d'une trémie dont le fond présente deux plans divergents dont l'arête commune du sommet est située transversalement par rapport au sens d'avancement de la bande et dont les écartements des parois de la trémie constituent des déversoirs, l'arête inférieure d'un desdits plans situé en amont par rapport à l'arête du sommet constituant un seuil déterminant le niveau d'une première couche en provenance du premier déversoir, tandis qu'une trappe ou réglette réglable en hauteur placée en aval du premier distributeur détermine l'épaisseur d'une deuxième couche en provenance du deuxième déversoirs, un rouleau de compression étant placé en aval de chaque déversoir et dont le second distributeur de particules imprégnées colorées placé en aval du premier est muni de moyens assurant l'émiettement de la masse et l'arasement de la couche déposée.

Selon une autre forme d'exécution du procédé de l'invention, les moyens assurant l'émiettement de la masse et l'arasement de la couche supérieure consistent en des parois de la trémie placées en chicanes et en un moulinet de répartition muni de pales tournantes.

Selon encore une autre forme d'exécution du procédé de l'invention, les niveaux de la réglette du premier distributeur et du déversoir du deuxième distributeur sont asservis à un système intégré de réglage des épaisseurs des couches supérieures.

Selon une autre forme encore d'exécution du procédé de l'invention, le gâteau, composé des couches formées préalablement, est conformé par pressage en continu à l'aide d'un plateau supérieur de préformage réglable par une articulation, entraîné en un mouvement vertical alternatif au moyen d'une manivelle articulée à un excentrique placée sur une poulie, et entraîné en un mouvement horizontal oscillant synchrone.

Selon une autre forme d'exécution du procédé de l'invention, un seul moteur entraîne en rotation au moyen de courroies un ensemble cinématique assurant l'oscillation d'une table mobile et la poulie actionnant la manivelle du plateau de presse.

Selon une autre forme d'exécution encore du procédé, on utilise des moyens de recirculation pour le liant coloré obtenu pour assurer une température constante désirée et une bonne homogénéité du liant coloré.

L'invention a également pour objet une installation pour la mise en oeuvre du procédé de l'invention, comprenant des unités de préparation des masses imprégnées de liant, des moyens de transfert en continu desdites masses vers un répartiteur étaleur multicouche, ledit répartiteur étant constitué par une bande de transport associée à au moins deux distributeurs de particules imprégnées, un rouleau de compression étant placé en aval d'au moins un desdits distributeurs, caractérisé en ce que le premier distributeur est un distributeur de particules non colorées composé d'une trémie, dont le fond présente deux plans divergents dont l'arête commune du sommet est située transversalement par rapport au sens d'avancement de la bande et dont les écartements des parois de la trémie constituent des déversoirs, en ce que l'arête inférieure d'un desdits plans situé en amont par rapport à l'arête du sommet constitue un seuil déterminant le niveau d'une première couche en provenance du premier déversoir, tandis qu'une trappe ou réglette réglable en hauteur placée en aval du distributeur détermine l'épaisseur d'une deuxième couche en provenance du deuxième déversoir, en ce que le second distributeur est un distributeur de particules imprégnées colorées, placé en aval du premier distributeur, et muni de parois de trémie placées en chicanes assurant l'émiettement de la masse et d'un déversoir à moulinet de répartition muni de pales tournantes assurant l'émiettement de la masse et l'arasement de la couche déposée, et en ce que ladite installation comporte en outre en aval dudit répartiteur étaleur multicouche une machine de conformation par pressage en continu à l'aide d'un plateau supérieur de préformage animé d'un mouvement vertical alternatif et d'un mouvement horizontal oscillant synchrone, une cisaille, pour le découpage en panneaux de la masse provenant de ladite machine de conformation, une presse pour le moulage des panneaux ainsi découpés et un tunnel sécheur, pour le traitement thermique desdits panneaux.

Selon une autre forme d'exécution de ladite installation, les niveaux de la réglette du premier distributeur et du déversoir du deuxième distributeur sont asservis à un système intégré de réglage des épaisseurs des couches supérieures.

Selon une autre forme d'exécution encore de ladite installation, ladite machine de conformation par pressage en continu assure le pressage en continu du gâteau composé des couches formées préalablement, défilant sur une surface de formation, à l'aide d'un plateau supérieur de préformage animé d'un mouvement vertical alternatif et fixé par une articulation sur une table mobile animée d'un mouvement horizontal oscillant synchrone, ledit plateau supérieur de préformage étant entraîné en un mouvement vertical alternatif au moyen d'une manivelle articulée à un excentrique placée sur une poulie.

Selon un mode de réalisation de ladite installation, un seul moteur entraîne en rotation au moyen de courroies un ensemble cinématique assurant l'oscillation de la table mobile et la poulie actionnant la manivelle du plateau supérieur de préformage.

Selon encore un mode de réalisation de ladite installation, l'une desdites unités de préparation des masses imprégnées de liant est une sous-unité de préparation de liant coloré qui est constituée d'un réacteur à double enveloppe équipé d'un agitateur, de sondes de niveaux et de pompe de transfert vers une cuve tampon et qui est muni en outre d'ouvertures d'alimentation en quantités dosées de liant, d'eau et de matières colorantes.

D'autres particularités et avantages de l'invention apparaîtront à la lumière de la description d'un mode de réalisation présenté à titre d'exemple, illustré par les dessins, dont:
- la figure 1 représente un schéma de fabrication de panneaux selon l'invention;
- la figure 2 présente schématiquement la préparation des liants colorés;
- la figure 3 présente le dispositif de distribution, de répartition et d'égalisation en continu des couches déposées; et
- la figure 4 présente la machine de conformation par pressage.

La vermiculite employée a été obtenue par exfoliation par choc thermique, puis dépoussiérée et libérée de toute impureté, de façon à présenter une masse volumique apparente et une granulométrie constantes.

Le liant est un silicate alcalin tel qu'un silicate de potassium sous forme liquide, de densité et viscosité déterminées. Il est maintenu à sa température d'utilisation par cyclage continu et thermorégulation.

Les fines particules de vermiculite sont admises en continu dans le silo 1, équipé de sondes de niveaux, ce silo constituant une réserve tampon suffisante au bon fonctionnement de l'installation et permettant la mise en réserve des trop pleins pouvant provenir d'une différence des débits entre les fours d'exfoliation et la demande de l'installation de fabrication des panneaux.

Les particules sont reprises à la sortie du silo 1 par un ensemble de transport et de dosage en continu mettant en oeuvre une vanne de limitation de débit 2, un transporteur à bande 3 défilant en continu et un système de pesée 4.

Dans le malaxeur 6 convergent la vermiculite et le silicate de potassium. L'enrobage des particules de vermiculite s'effectue en imprimant aux particules un mouvement tourbillonnaire et en les dispersant au sein du liant pulvérisé, par exemple dans un malaxeur faisant l'objet d'une demande de brevet également déposée ce jour au nom de la déposante. Le débit et la pression sont assurés par la pompe doseuse 5. En sortie du malaxeur 6, la vermiculite enrobée est reprise en continu par le transporteur à bande 7 pour être criblée sur un tamis vibrant 8 retenant les formations d'agglomérats accidentels et les entraînant vers un bac de récupération 9.

La vermiculite enrobée est reprise en continu par un transporteur à bande en matière anti-adhésive 10 avec contrôle de pesée 11.

Le contrôle de pesée a pour but le bilan des matières et le réglage du débit de vermiculite en 2 et du débit de silicate par la pompe doseuse 5.

Du transporteur à bande 10 la vermiculite enrobée se déverse dans la trémie double 12 du répartiteur étaleur multicouche pour constituer la couche inférieure de panneau ou la couche de base.

Quant à la préparation de la couche de vermiculite colorée, dont l'apport s'effectue au moyen du dispositif 24, celle-ci s'opère à partir du silo 13.

L'installation de préparation de la couche colorée présentée à la figure 1 est composée des deux lignes de préparation permettant l'obtention des deux masses de coloration différente destinées à être mélangées pour l'obtention d'une couche bicolore.

Reprise à la sortie du silo 13 par des transporteurs à bande 15, 15a respectivement, la vermiculite est dosée par une vanne de limitation de débit 14, et est contrôlée par un système de pesée 16. Dans les malaxeurs 17, 17a convergent la vermiculite et le silicate de potassium préalablement coloré, dont la préparation suit. (figure 2).

La préparation du liant coloré s'effectue de préférence dans un réacteur 71 à enveloppe chauffante assurant une température d'utilisation de liant constante par thermorégulation 72, équipé d'un agitateur 73 et de sondes de niveaux 74 et 75. Une pompe de transfert 76 équipée d'un préfiltre 77 assure le transfert des mélanges préparés vers la cuve tampon 83.

Les différentes composants, y compris le silicate de potassium à l'état liquide et les colorants, sont introduits dans le réacteur 71 par les doseurs 78 et 79, s'ils sont liquides et par le trou d'homme 80, s'ils sont sous forme de poudre.

Le réacteur est équipé d'un système de nettoyage - rinçage 81 et d'une évacuation des eaux 82 pour vidange.

Si le niveau de la cuve tampon l'autorise, le transfert de la préparation du réacteur 71 à cette cuve s'effectue automatiquement par l'intermédiaire de la pompe 76. La cuve tampon 83 équipée de sondes de niveaux 85, 86, 87 et d'agitateur 88 est maintenue par thermorégulation 84 à la température d'utilisation et un circuit de recyclage assure par pompage 89 une bonne homogénéité du produit.

Par piquage sur ledit circuit de recyclage, la pompe doseuse 18 ou 18a permet la régulation du débit et de la pression nécessaire à la pulvérisation du silicate coloré.

L'imprégnation dans la masse de la vermiculite par le liant coloré s'effectue de préférence en imprimant aux particules un mouvement tourbillonnaire et en les dispersant au sein du liant pulvérisé, par exemple dans le malaxeur faisant l'objet de la demande de brevet également déposée ce jour au nom de la déposante.

Les vermiculites colorées provenant de malaxeurs 17 et 17a sont mélangées dans le mélangeur 18b en forme de tambour tournant à axe incliné et dont la paroi intérieure est pourvue d'une contre-pale hélicoïdale, puis reprises sur le transporteur à bande formée d'un matériau anti-adhérent 19 et criblées sur le tamis vibrant 20 retenant les formations d'agglomérats accidentels et les entraînant vers un bac de récupération 21.

Les vermiculites colorées calibrées sont reprises par un transporteur à bande 22 équipé d'un système de contrôle de pesée 23, puis déversées dans la trémie 24 du répartiteur étaleur multicouche qui est illustré sur la figure 3. Cette deuxième couche vient donc se superposer à la première, simultanément préparée en amont.

Le répartiteur étaleur multicouche de la figure 3 est constitué de deux ensembles A et B. L'ensemble A distribue en une ou deux couches séparées les particules enrobées sur le transporteur à bande 25. Le flux déversé dans la trémie 12 est divisé en deux par deux plans 55a et 55b divergeants que présente le fond de la trémie, dont l'arête commune 56 du sommet est située transversalement par rapport au sens d'avancement de la bande. Les deux flux résultants sont dirigés vers les sorties-déversoirs 41 et 42.

La répartition sur la largeur à constituer est assurée par des doigts répartiteurs 43a et 43b animés d'un mouvement oscillant continu sur le transporteur 25 muni de deux guides latéraux réglables 44 limitant la largeur.

Le premier lit de particules formé à partir du déversoir 41 passe au rouleau égalisateur 45a exerçant une légère pression d'intensité réglable.

Le deuxième lit de particules formé à partir du déversoir 42 se superpose au premier: son épaisseur est réglée par l'intermédiaire de la trappe 46 asservie au système intégré de réglage de l'épaisseur des couches supérieures 47.
Ce deuxième lit de particules passe au rouleau égalisateur 45b exerçant une légère pression d'intensité réglable.

A ce stade des panneaux peuvent être fabriqués à partir de ces deux couches: ils sont alors de couleur naturelle.

Un deuxième ensemble B distribue les particules colorées constituant la couche superficielle colorée. Cet ensemble repose sur une table mobile 48 de la presse de conformation (figure 3) par l'intermédiaire d'un support coulissant 49.

La trémie 24 délivre les particules passant sur des parois en chicane, le débit étant réglé par une trappe 51. Pour produire l'émiettement et briser les mottes de particules, des bras répartiteurs 52a et 52b animés d'un mouvement oscillant sont placés dans lesdites chicanes de sortie. Le flux de particules individuelles aboutit alors dans le déversoir 53 où leur distribution en pluie sur le gâteau défilant est géré par un moulinet de répartition 54 à pales en forme de Z. La réduction de mottes en particules, puis l'arasement produit par le moulinet 54 permettent de régler l'épaisseur de cette couche et, notamment, de réduire à un minimum cette épaisseur.

En aval du répartiteur étaleur multicouche est placée une machine de conformation par pressage du gâteau formé, désignée par repère 26 (voir figure 4).

Le gâteau préformé transporté par le transporteur à bande 25 se déplace vers la machine 26 pour y subir une précompression nécessaire pour la formation d'un ensemble compact pouvant être sectionné sans présenter de félure ou émiettage préjudiciable à la bonne tenue.

Le transporteur glisse sur une table mobile oscillante 48 entraînée par un parallélogramme déformable composé de bielles 67a et 67b et par l'ensemble cinétique 65 raccordé par chaînes et pignons à un moteur 64. Ce même moteur entraîne également une poulie 66 présentant un excentrique auquel est liée par articulation 63 une bielle-manivelle 62 portant par l'intermédiaire d'une articulation un plateau de presse supérieur 60 animé d'un mouvement vertical alternatif, dont le rythme est synchrone avec celui de l'oscillation de la table 48. Le moteur 64 entraîne également le transporteur 25.

Le plateau de préformage 60 lié à la table mobile 48 par une articulation 61 assure une conformation en épaisseur constante qui peut être réglable.

Le gâteau composé des différentes particules conformé par la machine 26 est alors entraîné par le transporteur à bande 25 de façon à passer au travers de la cisaille 27, dont le fonctionnement est piloté par un détecteur 28 réglable en longueur et qui procède au sectionnement du gâteau à la longueur voulue. Le panneau ainsi débité est pris en charge par un convoyeur 29 à pesée 30 dont les indications permettent de piloter l'ensemble du procédé, par exemple en réglant le débit dans les distributeurs 12 et 24. Les panneaux repris par le transporteur à bande 29 sont introduits dans la presse 31 pour être moulés. Sortis de la presse les panneaux sont ensuite enfournés par étage dans le tunnel sécheur 33 par l'intermédiaire du transporteur élévateur 32. Le séchage effectué dans des conditions déterminées de temps et de température en fonction de l'épaisseur des panneaux et du débit, permet aux panneaux d'atteindre leur résistance finale par évaporation de l'eau du liant et permettre ainsi son durcissement.

A la sortie du tunnel, les panneaux sont ébarbés et brossés, puis contrôlés.

## Revendications

1. Procédé de fabrication de panneaux colorés de particules ou granulés minéraux agglomérés par un liant, dans lequel on dépose en continu sur une surface (25) de formation mobile une matière résultant du malaxage de quantités dosées desdites particules et d'un liant inorganique à l'état liquide ou visqueux, on l'égalise et la tasse légèrement pour former au moins une couche de base, on dépose en continu sur ladite couche de base au moins une autre couche supérieure, formée par une masse des particules de la même nature, au préalable émiettée, et imprégnée d'un liant coloré, l'ensemble de couches en mouvement de translation sur la surface (25) de formation, après arasement au moins de la couche supérieure, étant soumis à une précompression, puis découpé en panneaux, caractérisé en ce que ladite précompression est réalisée par pressage en continu à l'aide d'un plateau supérieur de préformage (60) animé d'un mouvement vertical alternatif et d'un mouvement horizontal oscillant synchrone, ledit plateau (60) étant au-dessus des autres éléments de la machine de conformation (26), et en ce que lesdits panneaux sont soumis à un moulage dans une presse (31), puis à un traitement thermique au four (33).

2. Procédé selon la revendication 1, caractérisé en ce que les particules utilisées sont des particules de roches exfoliées, telles que vermiculite, de granulométrie comprise entre 0,3 et 4 mm et que le liant est un silicate alcalin présentant une viscosité de l'ordre de 350 mPa.

3. Procédé selon la revendication 1 ou 2, caractérisé en ce que la coloration de la masse des particules est effectuée en imprimant aux particules un mouvement tourbillonnaire pour les disperser au sein du liant coloré pulvérisé.

4. Procédé selon l'une quelconque des revendications 1 à 3, caractérisé en ce que la granulométrie des particules servant à la préparation de la couche colorée est différente de celle des particules des autres couches.

5. Procédé selon l'une quelconque des revendications 1 à 4, caractérisé en ce que la surface de formation mobile est constituée par une bande de transport (25) associée à au moins deux distributeurs de particules imprégnées (A,B), dont le premier distributeur (A) de particules non colorées est composé d'une trémie (12) dont le fond présente deux plans divergents (55a, 55b) dont l'arête commune (56) du sommet est située transversalement par rapport au sens d'avancement de la bande et dont les écartements des parois de la trémie constituent des déversoirs (41, 42), l'arête inférieure d'un desdits plans situé en amont par rapport à l'arête du sommet constituant un seuil déterminant le niveau d'une première couche en provenance du premier déversoir, tandis qu'une trappe ou réglette (46) réglable en hauteur placée en aval du premier distributeur détermine l'épaisseur d'une deuxième couche en provenance du deuxième déversoirs (42), un rouleau de compression (45a, 45b) étant placé en aval de chaque déversoir et dont le second distributeur de particules imprégnées colorées placé en aval du premier (A) est muni de moyens assurant l'émiettement de la masse et l'arasement de la couche déposée.

6. Procédé selon l'une quelconque des revendications 1 à 5, caractérisé en ce que les moyens assurant l'émiettement de la masse et l'arasement de la couche supérieure consistent en des parois de la trémie placées en chicanes et en un moulinet de répartition muni de pales tournantes (54).

7. Procédé selon l'une quelconque des revendications 1 à 5, caractérisé en ce que les niveaux de la réglette (46) du premier distributeur (A) et du déversoir (53) du deuxième distributeur (B) sont asservis à un système intégré de réglage (47) des épaisseurs des couches supérieures.

8. Procédé selon l'une quelconque des revendications 1 à 5, caractérisé en ce que le gâteau, composé des couches formées préalablement, est conformé par pressage en continu à l'aide d'un plateau supérieur de préformage (60) réglable par une articulation (61), entraîné en un mouvement vertical alternatif au moyen d'une manivelle (62) articulée à un excentrique (63) placée sur une poulie (66), et entraîné en un mouvement horizontal oscillant synchrone.

9. Procédé selon la revendication 8, caractérisé en ce qu'un seul moteur (64) entraîne en rotation au moyen de courroies un ensemble cinématique (65) assurant l'oscillation d'une table mobile (48) et la poulie (66) actionnant la manivelle du plateau de presse.

10. Procédé selon une quelconque des revendications 1 à 9, caractérisée en ce qu'on utilise des moyens de recirculation pour le liant coloré obtenu pour assurer une température constante désirée et une bonne homogénéité du liant coloré.

11. Installation pour la mise en oeuvre du procédé selon une quelconque des revendications 1 à 9, comprenant des unités de préparation des masses imprégnées de liant, des moyens de transfert en continu desdites masses vers un répartiteur étaleur multicouche, ledit répartiteur étant constitué par une bande de transport (25) associée à au moins deux distributeurs de particules imprégnées (A,B), un rouleau de compression (45a, 45b) étant placé en aval d'au moins un desdits distributeurs, caractérisée en ce que le premier distributeur (A) est un distributeur de particules non colorées composé d'une trémie (12), dont le fond présente deux plans divergents (55a, 55b) dont l'arête commune (56) du sommet est située transversalement par rapport au sens d'avancement de la bande et dont les écartements des parois de la trémie constituent des déversoirs (41, 42), en ce que l'arête inférieure d'un desdits plans situé en amont par rapport à l'arête du sommet constitue un seuil déterminant le niveau d'une première couche en provenance du premier déversoir, tandis qu'une trappe ou réglette (46) réglable en hauteur placée en aval du distributeur détermine l'épaisseur d'une deuxième couche en provenance du deuxième déversoir (42), en ce que le second distributeur (B) est un distributeur de particules imprégnées colorées, placé en aval du premier distributeur (A), et muni de parois de trémie placées en chicanes assurant l'émiettement de la masse et d'un déversoir (53) à moulinet de répartition muni de pales tournantes (54) assurant l'émiettement de la masse et l'arasement de la couche déposée, et en ce que ladite installation comporte en outre en aval dudit répartiteur étaleur multicouche une machine de conformation par pressage en continu (26) à l'aide d'un plateau supérieur de préformage (60) animé d'un mouvement vertical alternatif et d'un mouvement horizontal oscillant synchrone, ledit plateau (60) étant au-dessus des autres éléments de la machine de conformation (26), une cisaille (27), pour le découpage en panneaux de la masse provenant de ladite machine de conformation (26), une presse (31) pour le moulage des panneaux ainsi découpés et un tunnel sécheur (33), pour le traitement thermique desdits panneaux.

12. Installation selon la revendication 11, caractérisée en ce que les niveaux de la réglette (46) du premier distributeur (A) et du déversoir (53) du deuxième distributeur (B) sont asservis à un système intégré de réglage (47) des épaisseurs des couches supérieures.

13. Installation selon la revendication 11 ou 12, caractérisée en ce que ladite machine de conformation par pressage en continu (26) assure le pressage en continu du gâteau composé des couches formées préalablement, défilant sur une surface de formation (25), à l'aide d'un plateau supérieur de préformage (60) animé d'un mouvement vertical alternatif et fixé par une articulation (61) sur une table mobile (48) animée d'un mouvement horizontal oscillant synchrone, ledit plateau supérieur de préformage (60) étant entraîné en un mouvement vertical alternatif au moyen d'une manivelle (62) articulée à un excentrique (63) placée sur une poulie (66).

14. Installation selon une quelconque des revendications 11 à 13, caractérisée en ce qu'un seul moteur (64) entraîne en rotation au moyen de courroies un ensemble cinématique (65) assurant l'oscillation de la table mobile (48) et la poulie (66) actionnant la manivelle (62) du plateau supérieur de préformage (60).

15. Installation selon une quelconque des revendications 11 à 14, caractérisée en ce que l'une desdites unités de préparation des masses imprégnées de liant est une sous-unité de préparation de liant coloré qui est constituée d'un réacteur à double enveloppe (71) équipé d'un agitateur (73), de sondes de niveaux (74, 75) et de pompe de transfert (76) vers une cuve tampon (83) et qui est muni en outre d'ouvertures d'alimentation en quantités dosées (78, 79) de liant, d'eau et de matières colorantes.

## Claims

1. A process for producing colored panels of mineral particulate or granular exfoliated rock-based material agglomerated by a binder, in which a material resulting from the blending of measured amounts of said particulate matter and an inorganic binder in the liquid or viscous state is continuously deposited onto a movable forming and shaping surface (25) and is then rendered even and slightly compacted in order to form at least one base layer, and at least one further upper layer formed by a mass of particles of the same nature as the first and previously divided into small pieces and which has been thoroughly impregnated with a colored binder is continuously deposited onto said base layer, the combination of said layers moving along said forming and shaping surface (25) and after flattening off of at least the upper layer, undergoing pre-compression and then being cut into panels, characterized in that said precompression is carried out by continuous pressing with the aid of an upper pre-shaping compression plate (60) driver in an alternating vertical motion and a synchronous oscillating horizontal motion, said plate (60) being above the other elements of the shaping machine, and in that said panels are subjected to molding in a press (31) and then to thermal treatment in a kiln (33).

2. Process according to claim 1, characterized in that the particulate matter employed consists of particles of vermiculite, of a particle size comprised between 0.3 and 4 mm, and the binder is an alkaline silicate having a viscosity of the order of 350 mPa.

3. Process according to claim 1 or 2, characterized in that the said thorough impregnation of the particulate matter with a colored binder is achieved by imparting a swirling movement thereto in order to intimately disperse said matter within said colored binder provided in spray form.

4. Process according to any one of claims 1 to 3, characterized in that the particle size of the particulate matter employed for preparing said colored layer is different from the particle size of the other layers.

5. Process according to any one of claims 1 to 4, characterized in that said movable forming and shaping surface is constituted by a conveyer-belt (25) associated with at least two distributors for impregnated particles (A, B) the first (A) of said distributors feeding non-colored particles and being made up by a hopper (12) with a base having two diverging surfaces (55a, 55b) originating from a common line (56) which is located transversally with respect to the direction of advance of said conveyer-belt with the spacings between the walls of said hopper and said diverging surfaces respectively constituting first and second pouring means (41, 42), the lower edge of one of said surfaces which is located in advance, with respect to said direction of travel, of said common line constituting a limiting means determining the height of a first layer being provided from the first pouring means of said hopper while a variable-height sliding plate means (46) located after, in said direction of travel, said first distributor determines the thickness of a second layer being provided by the second pouring means (42) of said hopper, a compression roller (45a, 45b) being located after each of said first and second pouring means, the second of said distributors feeding colored particles and being located, in the direction of travel, after said first distributor (A) and being provided with means for breaking up said impregnated colored particulate matter into small pieces and for flattening the layer deposited.

6. Process according to any one of claims 1 to 5, characterized in that said means providing for the breaking up of said particulate matter into small pieces and for flattening the layer deposited comprise means obliging said impregrated particulate matter to follow a tortuous path within said second distributor and flat-ended vaned (54) rotating means.

7. Process according to any one of claims 1 to 5, characterized in that the levels of said variable-height sliding plate means (46) of the first distributor (A) and of the point of discharge (53) from said second distributor (B) are controlled by an integrated system (47) for regulating the thicknesses of the upper layers.

8. Process according to any one of claims 1 to 5, characterized in that a mat composed of the previously formed layers applied by said first and second distributors is subsequently shaped by continuous pressing with the aid of a pre-shaping compression plate (60) the position of which is set by a pivot point (61) at one end thereof and to the other end of which which is driver in an alternating vertical motion by means of a crankshaft (62) pivoting on an eccentric (63) located on a pulley (66), and is driven in a synchronous oscillating horizontal movement.

9. Process according to claim 8, characterized in that one single motor (64) rotatably drives, by means of a continuous drive means a motion converting assembly (65) providing said alternating movement of a movable table (48), and said pulley (66) operating the crankshaft of said pressure plate.

10. Process according to any one of claims 1 to 9, characterized in that means are provided for recirculating the colored binder obtained in order to ensure maintenance of a desired constant temperature thereof and good homogeneity of said colored binder.

11. Installation for carrying out the process according to any one of claims 1 to 9, comprising units for preparing bulk binder-impregnated materials and means for continuously transferring said bulk materials onto a multi-layer distributing and spreading device made up by a conveyer-belt (25) associated with at least two distributors (A, B) for said binder-impregnated bulk matter characterized in that the first (A) of said distributors is for non-colored bulk matter and being made up by a hopper (12) the base of which comprises two diverging surfaces (55a, 55b) the common edge (56) of which is located transversally with respect to the direction of advance of said conveyer-belt with the spacing between the walls of of said hopper constituting pouring means (41, 42), in that the lower edge of one of said surfaces which is located in advance, with respect to said direction of travel, of said common edge constituting a limiting means determining the height of a first layer being provided from said hopper while a variable-height shutter or sliding plate (46) located after, in said direction of travel, said distributor determines the thickness of a second layer provided by a second pouring means (42), and in that the second distributor (B) is for colored impregnated particles located, in the direction of travel after said first distributor (A), the walls of said hopper forming a tortuous path and a spinning distribution device provided with rotating vanes (54) being provided for breaking up said particulate matter into small pieces and for flattening the layer deposited, said means providing for the breaking up of said particulate matter into small pieces and for flattening the upper layer consist of the constitution by .

12. Installation according to claim 11, characterized in that the levels of said sliding plate (46) of the first distributor (A) and of the pouring means (53) of said second distributor (B) are controlled by an integrated system (47) for regulating the thicknesses of the upper layers.

13. Installation according to claim 11 or 12, characterized in that said continuous press shaping machine (26) ensures continuous pressing of a cake composed of previously-formed layers passing along a shaping surface (25) with the aid of an upper pre-shaping pressure plate (60) driven with an alternating vertical motion and fixed at a pivot point (61) on a movable table (48) driven with a synchronized horizontal oscillating movement said by means of a crankshaft (62) pivoting on an eccentric pivot, said upper pre-shaping pressure plate (60) being driver with an alternating vertical motion by means of a crankshaft (62) pivoting on an eccentric (63) located on a pulley (66).

14. Installation according to any one of claims 11 to 13 characterized in that one single motor (64) drives, by means of continuous belt means, a motion converting assembly (65) providing the oscillation of said movable table (48), and said pulley (66) for actuating the crankshaft (62) of said upper pre-shaping pressure plate (60).

15. Installation according to any one of claims 11 to 14, characterized in that one of said units for preparing colored binder-impregnated masses is a sub-unit for preparing colored binder, said sub-unit comprising a double-walled reaction vessel (71) fitted with agitating means (73), level sensors (74, 75) and with pump means (76) for transfer of said colored binder to a buffer supply tank (83) and which is further provided with openings for the supply of measured amounts (78, 79) of binder, of water and of coloring material.

## Patentansprüche

1. Verfahren zum Herstellen gefärbter Platten aus durch ein Bindemittel verbundenen mineralischen Partikeln oder Granulatkörnern, wobei auf einer beweglichen Herstellungsfläche (25) kontinuierlich ein Material aufgetragen wird, das aus einer Knetmischung von dosierten Mengen der Partikel und eines anorganischen Bindemittels in flüssigem oder viskosem Zustand hervorgeht; das Material auf gleichmäßige Dicke gebracht und leicht zusammengedrückt wird, um zumindest eine Grundschicht zu bilden; auf die Grundschicht kontinuierlich zumindest eine weitere, obere Schicht aufgetragen wird, die aus einer zuvor zerkleinerten Partikelmasse der gleichen Art gebildet und mit einem gefärbten Bindemittel getränkt wird; das Schichtengebilde auf der Herstellungsfläche (25) translatorisch bewegt, nach Nivellierung wenigstens der oberen Schicht einer Vorverdichtung unterworfen und dann in Platten zerschnitten wird; dadurch gekennzeichnet, daß die Vorverdichtung als kontinuierliche Pressung mit Hilfe einer über den anderen Teilen der Formmaschine (26) angeordneten oberen Vorformfläche (60), die zu einer auf- und niedergehenden Vertikalbewegung und einer synchron hin- und hergehenden Horizontalbewegung angetrieben wird, durchgeführt wird und daß die Platten einer Formpressung in einer Presse (31) und dann einer Wärmebehandlung in einem Ofen (33) unterworfen werden.

2. Verfahren nach Anspruch 1, dadurch gekennzeichnet, daß die verwendeten Partikel durch Zerkleinern gewonnene Teilchen von Gestein, z.B. Vermiculit, mit einer Korngröße zwischen 0,3 und 4 mm sind und daß das Bindemittel ein alkalisches Silikat mit einer Viskosität in der Größenordnung von 350 mPa ist.

3. Verfahren nach Anspruch 1 oder 2, dadurch gekennzeichnet, daß das Färben der Partikelmasse erfolgt, indem den Partikeln eine Wirbelbewegung aufgezwungen wird, um sie in dem gefärbten pulverisierten Bindemittel zu verteilen.

4. Verfahren nach einem der Ansprüche 1 bis 3, dadurch gekennzeichnet, daß die Kornabmessungen der zur Zubereitung der gefärbten Schicht dienenden Partikel sich von den Kornabmessungen der Partikel der übrigen Schichten unterscheiden.

5. Verfahren nach einem der Ansprüche 1 bis 4, dadurch gekennzeichnet, daß die bewegliche Herstellungsfläche aus einem Förderband (25) besteht, dem mindestens zwei Einrichtungen (A, B) zur Zufuhr getränkter Partikel zugeordnet sind, wobei die erste Einrichtung (A) zur Zufuhr nicht-gefärbter Partikel aus einem Vorratsbehälter (12) besteht, dessen Boden zwei auseinanderstrebende Ebenen (55a, 55b) bildet, deren gemeinsame Firstkante (56) quer zur Förderrichtung des Bandes verläuft und deren Abstand zu den Wänden des Vorratsbehälters jeweils eine Ablaufrinne (41, 42) bildet, wobei die Unterkante der der Firstkante vorgelagerten Ebene eine Schwelle bildet, die das Niveau einer aus der ersten Ablaufrinne (41) hervorgehenden ersten Schicht festlegt, während eine der ersten Zufuhreinrichtung nachgelagerte höhenverstellbare Klappe oder Leiste (46) die Dicke einer aus der zweiten Ablaufrinne (42) hervorgehenden zweiten Schicht festlegt, wobei den Ablaufrinnen jeweils eine Druckwalze (45a, 45b) nachgeordnet ist und wobei die der ersten Zufuhreinrichtung (A) nachgeordnete zweite Einrichtung (B) zur Zufuhr getränkter gefärbter Partikel mit einer Vorrichtung zum Zerkleinern der Masse und zum Nivellieren der aufgebrachten Schicht versehen ist.

6. Verfahren nach einem der Ansprüche 1 bis 5, dadurch gekennzeichnet, daß die Vorrichtung zum Zerkleinern der Masse und zum Nivellieren der oberen Schicht aus als Hindernis angeordneten Wänden des Vorratsbehälters und aus einem mit Drehflügeln (54) versehenen Verteilerrad besteht.

7. Verfahren nach einem der Ansprüche 1 bis 5, dadurch gekennzeichnet, daß das Niveau der Klappe (46) der ersten Zufuhreinrichtung (A) und das Niveau der Ablaufrinne (53) der zweiten Zufuhreinrichtung (B) mittels eines integrierten Systems (47) zum Regeln der Dicken der oberen Schichten eingestellt werden.

8. Verfahren nach einem der Ansprüche 1 bis 5, dadurch gekennzeichnet, daß das aus den zuvor gebildeten Schichten bestehende Zwischenerzeugnis durch eine kontinuierliche Pressung in Form gebracht wird, und zwar mit Hilfe einer oberen Vorformfläche (60), die durch ein Gelenk (61) einstellbar ist und mittels einer Kurbel (62), die an einem an einem Rad (66) befindlichen Exzenter (63) angelenkt ist, in eine auf- und niedergehende Vertikalbewegung versetzt wird und außerdem in eine synchron hin- und hergehende Horizontalbewegung versetzt wird.

9. Verfahren nach Anspruch 8, dadurch gekennzeichnet, daß ein einziger Motor (64) mittels Riemen einen Bewegungsmechanismus (65), der die hin- und hergehende Bewegung eines beweglichen Tisches (48) sicherstellt, und das Rad (66), welches die Kurbel der pressenden Vorformfläche betätigt, drehend antreibt.

10. Verfahren nach einem der Ansprüche 1 bis 9, dadurch gekennzeichnet, daß eine Umwälzeinrichtung für das erhaltene gefärbte Bindemittel verwendet wird, um eine gewünschte konstante Temperatur und eine große Homogenität des gefärbten Bindemittels zu gewährleisten.

11. Vorrichtung zur Durchführung des Verfahrens nach einem der Ansprüche 1 bis 9, mit Einrichtungen zur Zubereitung der mit Bindemittel getränkten Massen und Einrichtungen zur kontinuierlichen Zufuhr dieser Massen zu einem mehrere Schichten herstellenden Verteiler und Ausbreiter, wobei der Verteiler aus einem Förderband (25) besteht, dem mindestens zwei Einrichtungen (A, B) zur Zufuhr getränkter Partikel zugeordnet sind, und eine Druckwalze (45a, 45b) wenigstens einer der Zufuhreinrichtungen nachgeordnet ist, dadurch gekennzeichnet, daß die erste Zufuhreinrichtung (A) eine Einrichtung zur Zufuhr nicht-gefärbter Partikel ist und aus einem Vorratsbehälter (12) besteht, dessen Boden zwei auseinanderstrebende Ebenen (55a, 55b) bildet, deren gemeinsame Firstkante (56) quer zur Förderrichtung des Bandes verläuft und deren Abstand zu den Wänden des Vorratsbehälters jeweils eine Ablaufrinne (41, 42) bildet, daß die Unterkante der der Firstkante vorgelagerten Ebene eine Schwelle bildet, die das Niveau einer aus der ersten Ablaufrinne (41) hervorgehenden ersten Schicht festlegt, während eine der Zufuhreinrichtung nachgelagerte höhenverstellbare Klappe oder Leiste (46) die Dicke einer aus der zweiten Ablaufrinne (42) hervorgehenden zweiten Schicht festlegt, daß die zweite Zufuhreinrichtung (B) eine der ersten Zufuhreinrichtung (A) nachgeordnete Einrichtung zur Zufuhr getränkter gefärbter Partikel ist und mit Behälterwänden, die als Hindernis zum Zerkleinern der Masse angeordnet sind, und mit einer Ablaufrinne (53) mit Verteilerrad mit Drehflügeln (54) zum Zerkleinern der Masse und zum Nivellieren der aufgebrachten Schicht versehen ist, daß die Vorrichtung außerdem in Verarbeitungsrichtung gesehen hinter dem mehrere Schichten herstellenden Verteiler und Ausbreiter eine Formmaschine (26) zum kontinuierlichen Pressen aufweist, die mit einer über den anderen Teilen der Formmaschine (26) angeordneten oberen Vorformfläche (60) versehen ist, die zu einer auf- und niedergehenden Vertikalbewegung und einer synchron hin- und hergehenden Horizontalbewegung angetrieben wird, und daß die Vorrichtung ferner ein Abschneidmesser (27) zum plattenweisen Abschneiden der aus der Formmaschine (26) kommenden Masse, eine Presse (31) zum Formpressen der solcherart abgeschnittenen Platten und einen Trocknungstunnel (33) zur Wärmebehandlung der Platten aufweist.

12. Vorrichtung nach Anspruch 11, dadurch gekennzeichnet, daß das Niveau der Klappe (46) der ersten Zufuhreinrichtung (A) und das Niveau der Ablaufrinne (53) der zweiten Zufuhreinrichtung (B) mittels eines integrierten Systems (47) zum Regeln der Dicken der oberen Schichten einstellbar sind.

13. Vorrichtung nach Anspruch 11 oder 12, dadurch gekennzeichnet, daß die Formmaschine (26) zum kontinuierlichen Pressen die kontinuierliche Pressung des aus den zuvor gebildeten Schichten bestehenden, auf einer Herstellungsfläche (25) vorübergleitenden Zwischenerzeugnisses mit Hilfe einer oberen Vorformfläche (60) sicherstellt, die zu einer auf- und niedergehenden Vertikalbewegung antreibbar ist, durch ein Gelenk (61) an einem beweglichen, zu einer synchron hin- und hergehenden Horizontalbewegung antreibbaren Tisch (48) befestigt ist und mittels einer Kurbel (62), die an einem an einem Rad (66) befindlichen Exzenter (63) angelenkt ist, zu einer auf- und niedergehenden Vertikalbewegung antreibbar ist.

14. Vorrichtung nach einem der Ansprüche 11 bis 13, dadurch gekennzeichnet, daß ein einziger Motor (64) mittels Riemen einen Bewegungsmechanismus (65), der die hin- und hergehende Bewegung des beweglichen Tisches (48) sicherstellt, und das Rad (66), welches die Kurbel (62) der oberen Vorformfläche (60) betätigt, drehend antreibt.

15. Vorrichtung nach einem der Ansprüche 11 bis 14, dadurch gekennzeichnet, daß eine der Einrichtungen zur Zubereitung der mit Bindemittel getränkten Massen eine Untereinrichtung zur Zubereitung von gefärbtem Bindemittel ist, die aus einem doppelwandigen Reaktionsbehälter (71) besteht, der mit einem Rührer (73), Füllstandssensoren (74, 75) und einer Förderpumpe (76) zum Fördern in einen Zwischenspeicherbehälter (83) ausgestattet ist und außerdem mit Öffnungen (78, 79) zur Einspeisung dosierter Mengen von Bindemittel, Wasser und Farbstoffen versehen ist.
